# EUROPÄISCHE PATENTANMELDUNG

(11) **EP 0 957 214 A1**
(43) Veröffentlichungstag der Anmeldung: **17.11.1999**
(21) Anmeldenummer: 99109053.1
(22) Anmeldetag: 07.05.1999
(51) Int. Cl.: E04C 2/34, B32B 29/08

(54) **Bauplatte**

(30) Priorität: 13.05.1998 DE 29808596 U
(71) Anmelder: CURTIS 1000 EUROPE GMBH, D-56626 Andernach (DE)
(72) Erfinder: Hafner, Ingo, 56075 Koblenz (DE)
(74) Vertreter: Kossobutzki, Walter, Dipl.-Ing.(FH)

(57) **Zusammenfassung**

Die Erfindung bezieht sich auf eine Bauplatte zur Bildung von kleinen Häusern, Notunterkünften oder dgl. bestehend aus einem vorzugsweise rechteckigen Zuschnitt aus Schwerstkarton, insbesondere Schwerstwellkarton.

Um bei einer solchen Bauplatte ein verhältnismäßig geringes Gewicht zu erreichen, eine hohe Reiß- und Stoßfestigkeit zu erzielen und die Anfälligkeit durch Wassereinwirkung, insbesondere durch Regentropfen, weitgehend auszuschließen, ist der Zuschnitt zumindest an einer Außenfläche mit einer faserigen, strukturierten Kunststoffolie (5) beschichtet.

## Beschreibung

Die Erfindung bezieht sich auf eine Bauplatte zur Bildung von kleinen Häusern, Notunterkünften oder dgl. bestehend aus einem vorzugsweise rechteckigen Zuschnitt aus Schwerstkarton, insbesondere Schwerstwellkarton.

Zur Verkleidung von Wänden werden die unterschiedlichsten Bauplatten eingesetzt, die vielfach auf einem besonderen Traggerüst befestigt werden. Für die Verkleidung eines solchen Traggerüstes werden sogenannte Gipskartonplatten verwendet, die aus zwei mit Abstand voneinander angeordneten Schichten aus Karton bestehen. Zwischen diesen beiden Schichten befindet sich eine Gipsplatte. Derartige Gipskartonplatten können weder als tragende Elemente verwendet werden, noch sind sie im Außenbereich einsetzbar. Ferner ist es bekannt, ein Traggerüst mit Preßspanplatten zu verkleiden. Derartige Preßspanplatten bestehen aus Holzspänen, die unter Verwendung eines Bindemittels zu der Platte zusammengepreßt werden. Auch derartige Bauplatten sind im Außenbereich nicht verwendbar, da sie Wasser aufnehmen können, aufquellen und damit ihre Festigkeit verlieren. Gipskartonplatten und Preßspanplatten weisen darüber hinaus ein verhältnismäßig hohes Gewicht auf.

Schließlich sind auch sogenannte Schwerstkartonplatten bekannt, die zur Bildung von Verpackungen verwendet werden. Derartige Schwerstkartonplatten bestehen aus zwei oder drei Schichten aus Wellkarton, die über Zwischenschichten aus Karton voneinander getrennt, jedoch miteinander verbunden sind und an ihren beiden Außenseiten jeweils eine Deckschicht aus Karton besitzen. Eine derartige Schwerstkartonplatte besitzt keine hohe Reiß- und Stoßfestigkeit. Unter der Einwirkung von Wasser, beispielsweise Regentropfen, verliert eine solche Kartonplatte grundsätzlich ihre Festigkeit und Stabilität.

Der Erfindung liegt nun die Aufgabe zugrunde eine Bauplatte zu schaffen, die zur Bildung von kleinen Häusern, Notunterkünften oder dgl. geeignet ist, die ein verhältnismäßig geringes Gewicht aufweist, eine hohe Reiß- und Stoßfestigkeit besitzt und bei der die Anfälligkeit durch Wassereinwirkung, insbesondere durch Regentropfen, weitgehend ausgeschlossen ist.

Zur Lösung dieser Aufgabe wird gemäß der Erfindung bei einer Bauplatte der eingangs beschriebenen Gattung vorgeschlagen, daß der Zuschnitt zumindest an einer Außenfläche mit einer faserigen, strukturierten Kunststoffolie beschichtet ist.

Eine derartig ausgebildete Bauplatte besitzt bei geringem Gewicht eine sehr gute Stabilität. Die Reißfestigkeit und die Stoßfestigkeit sind verhältnismäßig hoch, wobei diese guten Eigenschaften auch durch die Einwirkung von Wasser, insbesondere von Regentropfen, nicht nachteilig beeinträchtigt werden.

Weitere Merkmale einer Bauplatte gemäß der Erfindung sind in den Ansprüchen 2 bis 5 offenbart.

Die Erfindung wird nachfolgend anhand eines in einer Zeichnung dargestellten Ausführungsbeispieles näher erläutert.

In dieser Zeichnung ist ausschnittsweise eine Bauplatte 1 gezeigt, die aus einem Zuschnitt, beispielsweise mit rechteckigem oder quadratischem Querschnitt, aus Karton besteht, der im dargestellten Ausführungsbeispiel als Schwerstwellkarton ausgebildet ist. Diese Bauplatte besteht im gezeichneten Ausführungsbeispiel aus drei Wellagen 2 aus Karton, die jeweils durch eine Zwischenlage 3, ebenfalls aus Karton, voneinander getrennt und miteinander verbunden sind. Im dargestellten Ausführungsbeispiel sind die beiden äußeren Wellagen 2 durch jeweils eine Deckschicht 4 aus Karton abgeschlossen.

Im dargestellten Ausführungsbeispiel sind die beiden Deckschichten 4 der Bauplatte 1 mit einer faserigen, strukturierten Kunststoffolie 5 beschichtet, die aus auf einer Fläche (Unterlage) aufgespritzten und unter Druck und Temperatur verformten Olefinfäden gebildet ist. Diese, beispielsweise durch einen Klebevorgang aufgebrachten Kunststoffolien 5 verleihen der Bauplatte 1 eine erhöhte Reißfestigkeit, eine erhöhte Stoßfestigkeit und eine höhere Stabilität. Dies bedeutet, daß die Bauplatte 1 dann, wenn sie von einem spitzen Gegenstand getroffen wird, nicht einreißt. Die Kunststoffolien 5 bringen zusätzlich den Vorteil, daß eine solche Bauplatte 1 auch unempfindlich gegen Wasserspritzer und Regentropfen ist. Die sogenannten Schnittflächen können dabei zusätzlich auch durch eine solche Kunststoffolie geschlossen werden. Dies bedeutet, daß eine solche Platte problemlos zur Bildung von kleinen Häusern, Notunterkünften oder dgl., insbesondere in Notstandsgebieten, kurzfristig eingesetzt werden kann. Aufgrund des geringen Gewichtes treten keine Probleme beim Transport und Zusammenbau auf. Die Bauplatte 1 besitzt darüber eine verhältnismäßig gute Wärmedämmung.

In Abänderung des erläuterten Ausführungsbeispieles ist es möglich, die beiden aus Karton bestehenden Deckschichten 4 bereits durch die faserige, strukturierte Kunststoffolie 5 zu bilden. Die Deckschichten 4 könnten dann entfallen.

## Patentansprüche

1. Bauplatte zur Bildung von kleinen Häusern, Notunterkünften oder dgl., bestehend aus einem vorzugsweise rechteckigen Zuschnitt aus Schwerstkarton, insbesondere Schwerstwellkarton,
dadurch gekennzeichnet,
daß der Zuschnitt zumindest an einer Außenfläche mit einer faserigen, strukturierten Kunststoffolie (5) beschichtet ist.

2. Bauplatte nach Anspruch 1,
dadurch gekennzeichnet,
daß der Zuschnitt auf beiden Außenflächen mit einer faserigen, strukturierten Kunststoffolie (5) beschichtet ist.

3. Bauplatte nach Anspruch 1 oder 2,
dadurch gekennzeichnet,
daß die Kunststoffolie (5) aus auf einer Fläche (Unterlage) aufgespritzten und unter Druck und Temperatur verformten Olefinfäden gebildet ist.

4. Bauplatte nach mindestens einem der Ansprüche 1 bis 3,
dadurch gekennzeichnet,
daß die Kunststoffolie (5) durch Klebung auf dem Zuschnitt befestigt ist.

5. Bauplatte nach mindestens einem der Ansprüche 1 bis 4,
dadurch gekennzeichnet,
daß die Kunststoffolie (5) direkt eine Außenschicht des Zuschnitts bildet.
